# EUROPÄISCHE PATENTSCHRIFT

(11) **EP 3 405 062 B1**
(45) Veröffentlichungstag und Bekanntmachung des Hinweises auf die Patenterteilung: **25.01.2023**
(21) Anmeldenummer: 16828718.3
(22) Anmeldetag: 19.12.2016
(51) Int. Cl.: A44B 11/25, A41F 1/00, A45C 13/10, A44C 5/20

(54) **VERSCHLUSSVORRICHTUNG ZUM LÖSBAREN VERBINDEN ZWEIER TEILE**
CLOSURE DEVICE FOR DETACHABLY CONNECTING TWO PARTS
DISPOSITIF DE FERMETURE PERMETTANT DE RELIER DEUX PIÈCES DE MANIÈRE DÉTACHABLE

(30) Priorität: 23.01.2016 DE 102016200944
(43) Veröffentlichungstag der Anmeldung: 28.11.2018
(73) Patentinhaber: Fidlock GmbH, 30659 Hannover (DE)
(72) Erfinder: FIEDLER, Joachim, 30175 Hannover (DE)
(74) Vertreter: Maikowski & Ninnemann Patentanwälte Partnerschaft mbB
(86) Internationale Anmeldenummer: PCT/EP2016/081805
(87) Internationale Veröffentlichungsnummer: WO 2017/125229

(56) Entgegenhaltungen:
- EP-A2- 0 923 887
- DE-A1-102007 024 118
- US-A- 4 399 595
- US-A- 4 941 236
- US-A1- 2004 107 547

## Beschreibung

Die Erfindung betrifft insbesondere eine Verschlussvorrichtung zum lösbaren Verbinden zweier Teile miteinander nach dem Oberbegriff des Anspruchs 1.

Eine derartige Verschlussvorrichtung umfasst die Merkmale des Anspruchs 1.

Bei Verschlussvorrichtungen besteht häufig die Aufgabe, einerseits eine einfache Bedienung beim Schließen und Öffnen zu ermöglichen und andererseits eine sichere Schließstellung zu gewährleisten, aus der heraus kein unbeabsichtigtes Öffnen der Verschlussvorrichtung möglich ist.

Die DE 10 2007 024 118 A1, die den Oberbegriff des Anspruchs 1 offenbart, beschreibt einen Verschluss nach Art eines Reißverschlusses, bei dem Magnetelemente in einer Schließstellung miteinander gekoppelt und aneinander eingereiht sind. Ein mechanischer Halt wird hierbei durch Eingriff eines Elements in eine zugeordnete Aussparung an einem benachbarten Verschlusselement bereitgestellt.

Die US 2004/0107547 A1 beschreibt eine Verschlussvorrichtung, bei der ein Verschlusselement mit einem Haken in einer Schließstellung formschlüssig mit einem Verschlusselement mit einem Gegenhaken in Eingriff steht.

Die US 4,941,236 beschreibt einen Verschluss für eine Armbanduhr, der beispielsweise im Querschnitt sägezahnförmige, magnetisierte Abschnitte aufweisen kann.

Die US 4,399,595 beschreibt einen Verschluss für Kleidung, der magnetisch wirkt.

Die EP 0 923 887 A2 beschreibt eine magnetische Verschlusseinrichtung, bei der zwei Verschlussteile aneinander angesetzt werden können und in einer Schließstellung magnetisch aneinander gehalten sind.

Diese Aufgabe wird gemäß dem Erfindungsaspekt durch eine Verschlussvorrichtung der eingangs genannten Art mit dem kennzeichnenden Merkmal des Anspruchs 1 gelöst.

Demnach ist vorgesehen, dass das erste Verschlussteil mindestens einen ersten Formschlussabschnitt aufweist und dass das zweite Verschlussteil mindestens einen zweiten Formschlussabschnitt aufweist, wobei in der Schließstellung der mindestens eine erste Formschlussabschnitt und der mindestens eine zweite Formschlussabschnitt formschlüssig miteinander in Eingriff stehen, um eine parallel zu der Schließrichtung gerichtete Relativbewegung der Verschlussteile relativ zueinander, durch welche die Verschlussteile voneinander entfernt würden, zu verhindern. Mit anderen Worten hintergreifen die Formschlussabschnitte des ersten Verschlussteils einerseits und des zweiten Verschlussteils andererseits einander in der Schließstellung formschlüssig bezüglich der Schließrichtung.

Der formschlüssige Eingriff der beiden Verschlussteile miteinander ermöglicht eine sichere Verbindung in der Schließstellung der Verschlussvorrichtung. Zusätzlich können hierdurch Scherkräfte, die an den Verschlussteilen wirken, aufgenommen werden.

Die Verschlussteile können vorzugsweise im Wesentlichen starr ausgebildet sein. Beispielsweise können die Verschlussteile wenigstens teilweise aus einem Nylon-Material bestehen.

Der mindestens eine erste Formschlussabschnitt und der mindestens eine zweite Formschlussabschnitt weisen eine schräg zu der Schließrichtung verlaufende Formschlussfläche auf. Die schräge Formschlussfläche wird in der Schließstellung von einer komplementären Formschlussfläche an dem jeweils anderen Formschlussabschnitt hintergriffen.

Gemäß einer Weiterbildung ist an mindestens einem der Verschlussteile mindestens ein erster Führungsabschnitt vorgesehen, welcher ausgebildet ist, beim Ansetzen der Verschlussteile aneinander eine senkrecht zu der Schließrichtung gerichtete Relativbewegung der Verschlussteile gegeneinander vorzugeben, um den mindestens einen ersten Formschlussabschnitt und den mindestens einen zweiten Formschlussabschnitt miteinander in den formschlüssigen Eingriff zu bringen.

In einer Variante sind eine Vielzahl von ersten und zweiten Magnetabschnitten vorgesehen.

Dabei können in der Schließstellung der Verschlussvorrichtung die zweiten Magnetabschnitte mindestens teilweise von einer Vielzahl von Zwischenräumen, die jeweils von zwei erste Magnetabschnitten zwischen einander ausgebildet werden, aufgenommen werden.

In einer Variante umfasst mindestens einer der Magnetabschnitte einen Permanentmagneten, der einen Querschnitt in Form eines nicht rechtwinkligen Parallelogramms aufweist.

In einer beispielhaften Ausführungsform umfasst das erste Verschlussteil und/oder das zweite Verschlussteil einen Grundkörper, der sich im Wesentlichen parallel zu einer jeweiligen Erstreckungsebene erstreckt. In der Schließposition der Verschlussvorrichtung steht dabei die Schließrichtung lotrecht auf der Erstreckungsebene des ersten Verschlussteils und/oder auf der Erstreckungsebene des zweiten Verschlussteils.

Dabei kann in einer Variante wenigstens ein an einem Verschlussteil vorgesehener Magnetabschnitt und/oder wenigstens ein an einem Verschlussteil vorgesehener Permanentmagnet mindestens eine schräg zu der Erstreckungsebene des Grundkörpers ausgerichtete Fläche aufweist, die eine Formschlussfläche, eine Führungsfläche und/oder einen Anlageabschnitt ausbildet.

Mögliche Ausführungsvarianten gemäß dem Erfindungsaspekt sind sowohl durch die beigefügten Unteransprüche als auch in den beigefügten Figuren und deren Beschreibung veranschaulicht.

Es zeigen:
- Fig. 1A: eine perspektivische Explosionsansicht eines Ausführungsbeispiels einer Verschlussvorrichtung mit Magnetabschnitten und Formschlussabschnitten;
- Fig. 1B-1I: Aufsichten und Schnittansichten der Verschlussvorrichtung aus Fig. 1A; und
- Fig. 2A: eine perspektivische Explosionsansicht eines Ausführungsbeispiels einer Verschlussvorrichtung mit Magnetabschnitten, die einen parallelogrammförmigen Querschnitt aufweisen; und
- Fig. 2B-2D: Aufsichten und Schnittansichten der Verschlussvorrichtung aus Fig. 2A.

Die Figuren 1A bis 1I zeigen verschiedene Ansichten eines ersten Ausführungsbeispiels einer Verschlussvorrichtung 1 mit Magnetabschnitten 21, 31 sowie Formschlussabschnitten 23, 33. Eine derartige Verschlussvorrichtung 1 kann generell zum lösbaren Verbinden zweier Teile miteinander vorgesehen sein. Beispielsweise kann eine solche Verschlussvorrichtung 1 an einem Kleidungsstück oder an einer Tasche angeordnet sein.

Wie beispielsweise in der Figur 1A dargestellt, umfasst die Verschlussvorrichtung 1 ein erstes Verschlussteil 2 und ein zweites Verschlussteil 3, wobei die beiden Verschlussteile 2, 3 zum Schließen der Verschlussvorrichtung 1 entlang einer Schließrichtung Z aneinander ansetzbar sind. Dabei weist jedes Verschlussteil 2, 3 einen Grundkörper 20, 30 auf, der sich im Wesentlichen in einer jeweiligen Erstreckungsebene XY, X'Y' erstreckt.

An dem Grundkörper 20 des ersten Verschlussteils 2 sind drei erste Magnetabschnitte 21 angeordnet, wobei jeweils zwei benachbarte Magnetabschnitte 21 voneinander beabstandet sind und zwischen einander einen Zwischenraum 22 ausbilden. An einer den ersten Magnetabschnitten 21 zugewandten Seite des Grundkörpers 30 des zweiten Verschlussteils 3 ist ein zweiter Magnetabschnitt 31 angeordnet.

In der Explosionsdarstellung gemäß Figur 1A wird deutlich, dass jeder erste Magnetabschnitt 21 einen ersten Permanentmagneten 211 mit einer ersten Magnetisierungsrichtung M1 umfasst, wobei die erste Magnetisierungsrichtung M1 von einem Nordpol N zu einem Südpol S des jeweiligen ersten Permanentmagneten 211 zeigt. Entsprechend umfasst auch der zweite Magnetabschnitt 31 einen zweiten Permanentmagneten 311 mit einer zweiten Magnetisierungsrichtung M2, die von einem Nordpol N zu einem Südpol S des zweiten Permanentmagneten 311 zeigt. Beim Gebrauch der Verschlussvorrichtung 1 sind die Permanentmagneten 211, 311 in hierfür vorgesehenen Ausnehmungen der ersten Magnetabschnitte 21 bzw. des zweiten Magnetabschnitts 31 angeordnet.

Zum Schließen der Verschlussvorrichtung 1 sind das erste Verschlussteil 2 und das zweite Verschlussteil 3 entlang der Schließrichtung Z derart aneinander ansetzbar, dass die Verschlussvorrichtung 1 eine in der Figur 1I dargestellte Schließstellung einnimmt. Dabei verlaufen die jeweiligen Erstreckungsebenen XY, X'Y' der Grundkörper 20, 30 des ersten Verschlussteils 2 und des zweiten Verschlussteils 3 in der Schließstellung im Wesentlichen parallel zueinander und senkrecht zu der Schließrichtung Z.

Anhand der Figur 1I wird deutlich, dass der zweite Magnetabschnitt 31 in der Schließstellung von einem der zwischen benachbarten zweiten Magnetabschnitten 21 ausgebildeten Zwischenräume 22 aufgenommen wird. Dabei wirkt zwischen dem zweiten Magnetabschnitt 31 einerseits und jedem der den Zwischenraum 22 ausbildenden zwei ersten Magnetabschnitte 21 andererseits entsprechend der einander zugewandten Ausrichtung der Nord- und Südpole N, S jeweils eine anziehende magnetische Kraft K1, K2, die im Wesentlichen senkrecht zu der Schließrichtung Z gerichtet ist. Die senkrecht zu der Schließrichtung Z gerichteten anziehenden magnetischen Kräfte K1, K2 halten die Verschlussvorrichtung 1 sicher in ihrer Schließstellung.

Zum Erzeugen der anziehenden magnetischen Kräfte K1, K2 in der Schließstellung sind die Permanentmagneten 211, 311 in den jeweiligen Magnetabschnitten 21, 31 derart angeordnet, dass die ersten Magnetisierungsrichtung M1 und die zweite Magnetisierungsrichtung M2 zueinander parallel verlaufen und im Wesentlichen senkrecht zu der Schließstellung Z gerichtet sind. Die Magnetisierungsrichtungen M1, M2 sowie die anziehenden magnetischen Kräfte K1, K2 verlaufen in der Schließstellung im Wesentlichen parallel zu den Erstreckungsebenen XY, X'Y' der Grundkörper 20, 30.

Die Figuren 1B bis 1I, auf die im Folgenden näher Bezug genommen wird, veranschaulichen beispielhaft einen möglichen Schließvorgang der Verschlussvorrichtung 1. Dabei stellen die Figuren 1B, 1D, 1F und 1H stellen jeweils eine Aufsicht auf die Verschlussvorrichtung 1 gemäß der Figur 1A in dar, und die jeweils nachfolgenden Figuren 1C, 1E, 1G und 1I zeigen zugehörige Schnittdarstellungen entlang der jeweiligen Schnittlinie A-A.

In den Figuren 1B und 1C ist ein geöffneter Zustand der Verschlussvorrichtung 1 dargestellt. Demgegenüber illustrieren die Figuren 1H und 1I eine Schließstellung der Verschlussvorrichtung 1. Mögliche Zwischenstellungen, welche die Verschlussvorrichtung 1 während eines Schließvorgangs einnehmen kann, sind in den Figuren 1D bis 1G dargestellt.

Zusätzlich zu den Magnetabschnitten 21 umfasst das erste Verschlussteil 2 sechs Formschlussabschnitte 23, von denen jeweils zwei einen Magnetabschnitt 21 seitlich umrahmen, und die jeweils eine schräg zu der Schließrichtung verlaufende Formschlussfläche 231 aufweisen. Die drei Formschlussabschnitte 23 sind ähnlich wie die Magnetabschnitte 21 in regelmäßigem Abstand zueinander an dem Grundkörper 20 des ersten Verschlussteils 2 angeordnet. Ebenso umfasst das zweite Verschlussteil 3 zwei zu den ersten Formschlussabschnitten 23 komplementäre zweite Formschlussabschnitte 33, die den zweiten Magnetabschnitt 31 seitlich umrahmen und jeweils eine schräg zu der Schließrichtung Z verlaufende Formschlussfläche 331 aufweisen.

Die ersten Formschlussabschnitte 23 einerseits und die zweiten Formschlussabschnitte 33 andererseits sind vorgesehen und angeordnet, um in der Schließstellung der Verschlussvorrichtung 1 derart formschlüssig miteinander in Eingriff zu stehen, dass eine entgegen der Schließrichtung Z gerichtete Relativbewegung der Verschlussteile 2, 3 relativ zueinander, durch welche die Verschlussteile 2, 3 voneinander entfernt würden, verhindert wird. Mit anderen Worten hintergreifen die Formschlussabschnitte 23, 33 des ersten Verschlussteils 2 einerseits und des zweiten Verschlussteils 3 andererseits einander in der Schließstellung formschlüssig bezüglich der Schließrichtung Z, siehe Figur 1I. Zu diesem Zweck sind die schrägen Formschlussflächen 231 der ersten Formschlussabschnitte 23 dem Grundkörper 20 des ersten Verschlussteils 2 zugewandt. Die Formschlussflächen 331 der zweiten Formschlussabschnitte 33 sind entsprechend dem Grundkörper 30 des zweiten Verschlussteils 3 zugewandt.

Der formschlüssige Eingriff der beiden Verschlussteile 2, 3 mittels der Formschlussabschnitte 23, 33 ermöglicht eine sichere Verbindung in der Schließstellung der Verschlussvorrichtung 1. Ein unbeabsichtigtes Öffnen der Verschlussvorrichtung 1 durch eine Relativbewegung der Verschlussteile 2, 3 entgegen der Schließrichtung Z, durch die die beiden Verschlussteile 2, 3 voneinander entfernt würden, kann somit verhindert werden. Zudem können durch den Formschluss der Formschlussabschnitte 23, 33 miteinander äußere Scherkräfte, die senkrecht zu der Schließrichtung Z an den Verschlussteilen 2, 3 wirken können, aufgenommen werden.

In einer anderen (nicht dargestellten) Variante können die ersten Formschlussabschnitte 23 und/oder die zweiten Formschlussabschnitte 33 durch einen "echten" mechanischen Hinterschnitt an dem jeweiligen Verschlussteil 2, 3 ausgebildet sein, wobei die ersten Formschlussabschnitte 23 und/oder die zweiten Formschlussabschnitte 33 jeweils mindestens eine im Wesentlichen senkrecht zu der Schließrichtung Z verlaufende Formschlussfläche aufweisen.

Ferner sind an den beiden Verschlussteilen 2, 3 jeweils erste Führungsabschnitte 24, 34 vorgesehen. Dabei sind die ersten Führungsabschnitte 24, 34 in dem gezeigten Ausführungsbeispiel als schräg zu der Schließrichtung Z verlaufende erste Führungsflächen 241, 341 an den Formschlussabschnitten 23, 33, welche die Magnetabschnitte 21, 31 seitlich umrahmen, ausgebildet.

Wie beispielhaft in der Figur 1G verdeutlicht, sind die ersten Führungsabschnitte 24, 34 ausgebildet, beim Ansetzen der Verschlussteile 2, 3 aneinander eine senkrecht zu der Schließrichtung Z gerichtete Relativbewegung R2 der Verschlussteile 2, 3 gegeneinander vorzugeben, um den mindestens einen ersten Formschlussabschnitt 23 und den mindestens einen zweiten Formschlussabschnitt 33 miteinander in den formschlüssigen Eingriff zu bringen, der der in Figur 1I dargestellten Schließstellung entspricht.

Zu diesem Zweck bilden die ersten Führungsflächen 241 des ersten Verschlussteils 2 jeweils einen ersten Anlageabschnitt 25 zum Aufgleiten auf den ersten Führungsflächen 341 des zweiten Verschlussteils 3. Umgekehrt bilden die ersten Führungsflächen 341 des zweiten Verschlussteils 3 jeweils einen ersten Anlageabschnitt 35 zum Aufgleiten auf den ersten Führungsflächen 241 des ersten Verschlussteils 2.

Beispielsweise kann beim Ansetzen des zweiten Verschlussteils 3 an das erste Verschlussteil 2 entlang der Schließrichtung Z das zweite Verschlussteil 3 mit seinen ersten Anlageabschnitten 35 auf den ersten Führungsflächen 241 des ersten Verschlussteils 2 aufgleiten und hierdurch derart senkrecht zu der Schließrichtung Z umgelenkt werden (entsprechend der in Figur 1G eingezeichneten Relativbewegung R2), dass die Formschlussflächen 231, 331 des ersten Verschlussteils 2 und des zweiten Verschlussteils 3 miteinander formschlüssig in Eingriff gelangen, um eine parallel zu der Schließrichtung Z gerichtete Relativbewegung, durch die die Verschlussteile 2, 3 voneinander entfernt würden, zu verhindern.

Dabei wird das zweite Verschlussteil 3 beim Aufgleiten auf den ersten Führungsflächen 241 des ersten Verschlussteils 2 mit einer senkrecht zur Schließrichtung Z anliegenden Scherkraft belastet, welche das Umlenken der Bewegung und die daraus resultierende Relativbewegung R2 in die Schließstellung hinein bewirkt. Dieser Vorgang entspricht dem Schritt von der in der Figur 1G dargestellten Zwischenstellung der Verschlussvorrichtung 1 zu der in der Figur 1I gezeigten Schließstellung.

Auf diese Weise wird ein besonders einfacher Schließvorgang ermöglicht, da ein Benutzer die Verschlussteile 2, 3 lediglich in etwa entlang der Schließrichtung Z aneinanderzusetzen braucht. Das formschlüssige Verrasten der Formschlussabschnitte 23, 33 miteinander erfolgt dann nahezu automatisch durch die mittels der Führungsflächen 241, 341 bzw. mittels der Anlageabschnitte 25, 35 hervorgerufene Scherkraft und die daraus resultierende Relativbewegung R2. Die magnetische Anziehung zwischen den Magnetabschnitten 21, 31 wirkt dabei zusätzlich unterstützend für den Schließvorgang.

Wie in der Figur 1I gezeigt, sind in der Schließstellung die ersten Magnetabschnitte 21 und der Magnetabschnitt 31 hintereinander kollinear mit der Wirkrichtung der für die Einnahme der Schließstellung auftretenden Scherkraft, d.h. mit der Richtung der Relativbewegung R2, angeordnet. Die erste Magnetisierungsrichtung M1 der in den ersten Magnetabschnitten 21 angeordneten ersten Permanentmagnete 211 und die zweite Magnetisierungsrichtung M2 des in dem zweiten Magnetabschnitt 31 angeordneten zweiten Permanentmagneten 311 verlaufen dabei zueinander parallel und sind im Wesentlichen senkrecht zu der Schließrichtung Z gerichtet. Bezüglich der ersten Magnetisierungsrichtung M1 und der zweiten Magnetisierungsrichtung M2 sind die ersten Magnetabschnitte 21 und der zweite Magnetabschnitt 31 dabei hintereinander angeordnet.

Die dementsprechend senkrecht zu der Schließrichtung Z gerichteten anziehenden magnetischen Kräfte K1, K2 halten die Verschlussvorrichtung 1 auch dann in ihrer Schließstellung, wenn die Verschlussteile 2, 3 mit einer entgegen der Relativbewegung R2 wirkenden äußeren Scherkraft beaufschlagt werden, sofern die äußere Scherkraft die magnetischen Kräfte K1, K2 nicht übersteigt. Ein unbeabsichtigtes Öffnen der Verschlussvorrichtung 1 kann auf diese Weise verhindert werden. Demgegenüber können äußere Scherkräfte, die in Richtung der Relativbewegung R2 auf die Verschlussteile 2, 3 wirken, durch den formschlüssigen Eingriff der Formschlussabschnitte 23, 33 in der Schließstellung aufgenommen werden.

Zusätzlich zu den ersten Führungsabschnitten 24, 34 sind an den beiden Verschlussteilen 2, 3 jeweils zweite Führungsabschnitte 27, 37 vorgesehen. Dabei sind auch die zweiten Führungsabschnitte 27, 37 als schräg zu der Schließrichtung Z verlaufende zweite Führungsflächen 271, 371 an den Formschlussabschnitten 23, 33, welche die Magnetabschnitte 21, 31 seitlich umrahmen, ausgebildet.

Die Funktion der zweiten Führungsabschnitte 27, 37 wird aus dem Schritt von der in Figur 1E dargestellten Zwischenstellung zu der in Figur 1G dargestellten Zwischenstellung ersichtlich. Demnach sind die zweiten Führungsabschnitte 27, 37 ausgebildet, beim Ansetzen der Verschlussteile 2, 3 aneinander zunächst eine senkrecht zu der Schließrichtung Z gerichtete erste Relativbewegung R1 der Verschlussteile 2, 3 gegeneinander vorzugeben, um die ersten Führungsabschnitte 24 des ersten Verschlussteils 2 einerseits und die ersten Führungsabschnitte 34 des zweiten Verschlussteils 3 andererseits miteinander in Anlage zu bringen (vgl. Figur 1G).

Zu diesem Zweck bilden die zweiten Führungsflächen 271 des ersten Verschlussteils 2 jeweils einen zweiten Anlageabschnitt 26 zum Aufgleiten auf den zweiten Führungsflächen 371 des zweiten Verschlussteils 3. Umgekehrt bilden die zweiten Führungsflächen 371 des zweiten Verschlussteils 3 jeweils einen zweiten Anlageabschnitt 36 zum Aufgleiten auf den zweiten Führungsflächen 271 des ersten Verschlussteils 2.

Beispielsweise kann das zweite Verschlussteil 3, in einem ersten Schritt mit seinen zweiten Anlageabschnitten 36 auf den zweiten Führungsflächen 271 des ersten Verschlussteils 2 aufgleiten und hierdurch derart senkrecht zu der Schließrichtung Z umgelenkt werden (entsprechend der in Figur 1E eingezeichneten ersten Relativbewegung R1), dass die ersten Führungsflächen 241, 341 des ersten Verschlussteils 2 und des zweiten Verschlussteils 3 miteinander in Anlage kommen (siehe Figur 1G).

In einem zweiten Schritt kann anschließend das zweite Verschlussteil 3, wie bereits obenstehend mit Bezug auf die Figuren 1G und 1I beschrieben wurde, entlang des ersten Führungsabschnitts 24 in einer zweiten Relativbewegung R2 in Richtung des Formschlussabschnitts 23 des ersten Verschlussteils 2 verschoben werden, um mit diesem formschlüssig in Eingriff zu kommen und so die Schließstellung der Verschlussvorrichtung 1 herzustellen. Dabei ist die zweite Relativbewegung R2 der ersten Relativbewegung R1 entgegen gerichtet.

Durch das beschrieben Zusammenspiel der zweiten Führungsabschnitte 27, 37 und der ersten Führungsabschnitte 24, 34 wird eine gewisse Toleranz beim Ansetzen der Verschlussteile 2, 3 aneinander gewährleistet, welche das Schließen der Verschlussvorrichtung 1 für einen Benutzer vereinfacht. So muss der Benutzer sich nicht bemühen, die beiden Verschlussteile 2, 3 gezielt im Bereich ihrer ersten Führungsabschnitten 27, 37 aneinander zusetzen.

Es ist selbstverständlich auch möglich, dass beim Ansetzen der Verschlussteile 2, 3 aneinander das erste Verschlussteil 2 direkt mit dem ersten Führungsabschnitt 34 des anderen Verschlussteils 3 in Anlage kommt, ohne zuvor an dem zweiten Führungsabschnitt 37 umgelenkt zu werden. Hierbei kann das Ansetzen im Bereich der gesamten Breite der ersten Führungsabschnitte 24, 34 erfolgen, so dass ein besonders gezieltes Ansetzen nicht erforderlich ist. Auch die ersten Führungsabschnitte 24, 34 für sich genommen tragen somit zu einer Toleranz bei der Ansetzbewegung und damit zu einem besonders einfachen Schließvorgang der Verschlussvorrichtung 1 bei.

Die Figur 2A zeigt in einer perspektivischen Explosionsansicht ein zweites Ausführungsbeispiel einer erfindungsgemäßen Verschlussvorrichtung 1. Die Figur 2B stellt die Verschlussvorrichtung 1 gemäß Figur 2A in einer Aufsicht dar. In Figur 2C ist eine zugehörige Schnittdarstellungen entlang der in Figur 2B eingezeichneten Schnittlinie A-A dargestellt. Die Figur 2D zeigt eine Schnittdarstellung der Verschlussvorrichtung 1 gemäß dem zweiten Ausführungsbeispiel in ihrer Schließstellung.

Die in den Figuren 2A bis 2D dargestellte Verschlussvorrichtung 1 weist eine ähnliche Grundstruktur und Funktion auf wie die mit Bezug auf die Figuren 1A bis 1I beschriebene Verschlussvorrichtung 1. Die obenstehende Beschreibung des ersten Ausführungsbeispiels gilt somit grundsätzlich auch auf das zweite Ausführungsbeispiel gemäß den Figuren 2A bis 2D.

Im Unterschied zu dem ersten Ausführungsbeispiels haben jedoch bei der Verschlussvorrichtung 1 gemäß den Figuren 2A bis 2D sowohl die Magnetabschnitte 21, 31 als auch die darin angeordneten Permanentmagnete 211, 311 jeweils einen Querschnitt in Form eines nicht rechtwinkligen Parallelogramms (siehe insbesondere Figuren 2C und 2D). Dabei werden die ersten Formschlussabschnitte 23 und die zweiten Formschlussabschnitte 33 jeweils von einer schräg zu der Schließrichtung Z verlaufenden Fläche eines Magnetabschnitts 21, 31 gebildet.

Dies hat insbesondere in einer kaskadierten Ausführungsform mit mindestens drei ersten Magnetabschnitten 21 und sich daraus ergebenden mindestens zwei Zwischenräumen 22 (wie bei dem Ausführungsbeispiel gemäß den Figuren 2A bis 2D) den folgenden Vorteil: Soll das zweite Verschlussteil 3 aus einer ersten Schließposition, in der es von einem ersten Zwischenraum 22-1 aufgenommen ist, in eine zweite Schließposition, in der es von einem zweiten Zwischenraum 22-2 aufgenommen ist, versetzt werden, kann dies durch eine entlang einer senkrecht zu der Schließrichtung Z aufgebrachte Kraft F geschehen, ohne dass die Verschlussvorrichtung 1 zuerst mit einer entgegen der Schließrichtung Z wirkenden Kraft geöffnet werden muss, da die Seitenflächen der im Querschnitt parallelogrammförmigen Magnetabschnitte die Kraft F entsprechend umleiten. Die Verschlussvorrichtung 1 wirkt also ähnlich wie ein Freilauf, der in eine Richtung sperrt und in die andere Richtung leicht verstellt werden kann. Auch ein Öffnen der Verschlussvorrichtung 1 kann hierdurch in besonders einfacher Weise erfolgen.

### Bezugszeichenliste

- 1: Verschlussvorrichtung
- 2: Erstes Verschlussteil
- 20: Grundkörper des ersten Verschlussteils
- 21: Erster Magnetabschnitt
- 211: Erster Permanentmagnet
- 22, 22-1, 22-2: Zwischenräume
- 23: Erster Formschlussabschnitt
- 231: Erste Formschlussfläche
- 24: Erster Führungsabschnitt
- 241: Erste Führungsfläche
- 25: Erster Anlageabschnitt
- 26: Zweiter Anlageabschnitt
- 27: Zweiter Führungsabschnitt
- 271: Zweite Führungsfläche
- 3: Zweites Verschlussteil
- 30: Grundkörper des zweiten Verschlussteils
- 31: Zweiter Magnetabschnitt
- 311: Zweiter Permanentmagnet
- 33: Zweiter Formschlussabschnitt
- 331: Zweite Formschlussfläche
- 34: Erster Führungsabschnitt
- 341: Erste Führungsfläche
- 35: Erster Anlageabschnitt
- 36: Zweiter Anlageabschnitt
- 37: Zweiter Führungsabschnitt
- 371: Zweite Führungsfläche
- F: Kraft
- K1, K2: Magnetische Kräfte
- M1: Erste Magnetisierungsrichtung
- M2: Zweite Magnetisierungsrichtung
- N: Nordpol
- R1, R2: Relativbewegungen
- S: Südpol
- XY, X'Y': Erstreckungsebenen der Grundkörper
- Z: Schließrichtung

## Patentansprüche

1. Verschlussvorrichtung (1) zum lösbaren Verbinden zweier Teile miteinander, mit
- einem ersten Verschlussteil (2), das mindestens zwei erste Magnetabschnitte (21) umfasst, die voneinander beabstandet sind und zwischen einander einen Zwischenraum (22) ausbilden und
- einem zweiten Verschlussteil (3), das mindestens einen zweiten Magnetabschnitt (31) umfasst, wobei das erste Verschlussteil (2) und das zweite Verschlussteil (3) entlang einer Schließrichtung (Z) derart aneinander ansetzbar sind, dass die Verschlussvorrichtung (1) eine Schließstellung einnimmt, in welcher der mindestens eine zweite Magnetabschnitt (31) mindestens teilweise von dem Zwischenraum (22) aufgenommen wird, wobei in der Schließstellung zwischen dem mindestens einen zweiten Magnetabschnitt (31) einerseits und jedem der den Zwischenraum (22) ausbildenden mindestens zwei ersten Magnetabschnitte (21) andererseits jeweils eine anziehende magnetische Kraft (K1, K2) wirkt, die im Wesentlichen senkrecht zu der Schließrichtung (Z) gerichtet ist,
wobei
das erste Verschlussteil (2) mindestens einen ersten Formschlussabschnitt (23) aufweist und dass das zweite Verschlussteil (3) mindestens einen zweiten Formschlussabschnitt (33) aufweist, wobei in der Schließstellung der mindestens eine erste Formschlussabschnitt (23) und der mindestens eine zweite Formschlussabschnitt (33) formschlüssig miteinander in Eingriff stehen, um eine parallel zu der Schließrichtung (Z) gerichtete Relativbewegung der Verschlussteile (2, 3) gegeneinander zu verhindern, die Verschlussvorrichtung ist **dadurch gekennzeichnet, dass**
der mindestens eine erste Formschlussabschnitt (23) und der mindestens eine zweite Formschlussabschnitt (33) eine schräg zu der Schließrichtung (Z) verlaufende Formschlussfläche (231, 331) aufweisen, wobei die erste Formschlussfläche (231) und die zweite Formschlussfläche (331) in der Schließstellung einander hintergreifen.

2. Verschlussvorrichtung (1) nach Anspruch 1, **dadurch gekennzeichnet, dass** das erste Verschlussteil (2) eine Vielzahl von ersten Magnetabschnitten (21) umfasst, die gleichmäßig voneinander beabstandet sind, wobei jeweils zwei der ersten Magnetabschnitte (21) zwischen einander einen Zwischenraum (22) ausbilden, der ausgebildet ist, den mindestens einen zweite Magnetabschnitt (31) in der Schließstellung mindestens teilweise aufzunehmen.

3. Verschlussvorrichtung (1) nach einem der vorangehenden Ansprüche, **dadurch gekennzeichnet, dass** an mindestens einem der Verschlussteile (2, 3) mindestens ein erster Führungsabschnitt (24, 34) vorgesehen ist, welcher ausgebildet ist, beim Ansetzen der Verschlussteile (2, 3) aneinander eine senkrecht zu der Schließrichtung (Z) gerichtete Relativbewegung (R2) der Verschlussteile (2, 3) gegeneinander vorzugeben, um den mindestens einen ersten Formschlussabschnitt (23) und den mindestens einen zweiten Formschlussabschnitt (33) miteinander in den formschlüssigen Eingriff zu bringen.

4. Verschlussvorrichtung nach Anspruch 3, **dadurch gekennzeichnet, dass** der mindestens eine erste Führungsabschnitt (24, 34) von einer schräg zu der Schließrichtung (Z) verlaufenden Fläche des mindestens einen Magnetabschnitts (21, 31) gebildet wird.

5. Verschlussvorrichtung (1) nach Anspruch 3 oder 4, **dadurch gekennzeichnet, dass** der mindestens eine erste Führungsabschnitt (24, 34) mindestens eine schräg zu der Schließrichtung (Z) verlaufende erste Führungsfläche (241, 341) umfasst.

6. Verschlussvorrichtung (1) nach einem der vorangehenden Ansprüche, **dadurch gekennzeichnet, dass** der mindestens eine erste Formschlussabschnitt (23) und/oder der mindestens eine zweite Formschlussabschnitt (33) durch einen Hinterschnitt an dem jeweiligen Verschlussteil (2, 3) ausgebildet ist.

7. Verschlussvorrichtung (1) nach Anspruch 6, **dadurch gekennzeichnet, dass** der durch einen Hinterschnitt an dem jeweiligen Verschlussteil (2, 3) ausgebildete erste und/oder zweite Formschlussabschnitt (23, 33) mindestens eine im Wesentlichen senkrecht zu der Schließrichtung (Z) verlaufende Formschlussfläche aufweist.

8. Verschlussvorrichtung (1) nach einem der vorangehenden Ansprüche, **dadurch gekennzeichnet, dass** der mindestens eine erste Magnetabschnitt (21) mindestens einen ersten Permanentmagneten (211) mit einer ersten Magnetisierungsrichtung (M1) umfasst und dass der mindestens eine zweite Magnetabschnitt (31) mindestens einen zweiten Permanentmagneten (311) mit einer zweiten Magnetisierungsrichtung (M2) umfasst.

9. Verschlussvorrichtung (1) nach Anspruch 8, **dadurch gekennzeichnet, dass** der mindestens eine erste Magnetabschnitt (21) und der mindestens eine zweite Magnetabschnitt (31) in der Schließstellung der Verschlussvorrichtung (1) derart angeordnet sind, dass die erste Magnetisierungsrichtung (M1) und die zweite Magnetisierungsrichtung (M2) zueinander parallel verlaufen und im Wesentlichen senkrecht zu der Schließrichtung (Z) gerichtet sind.

10. Verschlussvorrichtung (1) nach Anspruch 9, **dadurch gekennzeichnet, dass** in der Schließstellung der Verschlussvorrichtung (1) der mindestens eine erste Magnetabschnitt (21) und der mindestens eine zweite Magnetabschnitt (31) bezüglich der ersten Magnetisierungsrichtung (M1) und der zweiten Magnetisierungsrichtung (M2) hintereinander angeordnet sind.

11. Verschlussvorrichtung (1) nach einem der vorangehenden Ansprüche, **dadurch gekennzeichnet, dass** mindestens einer der Magnetabschnitte (21, 31) und/oder mindestens einer der Permanentmagneten (211, 311) einen Querschnitt in Form eines nicht rechtwinkligen Parallelogramms aufweist.

12. Verschlussvorrichtung (1) nach einem der vorangehenden Ansprüche, **dadurch gekennzeichnet, dass** das erste Verschlussteil (2) und das zweite Verschlussteil (3) bis auf die jeweilige Magnetisierungsrichtung (M1, M2) der ersten und zweiten Permanentmagneten (211, 311) strukturgleich ausgebildet sind.

13. Verschlussvorrichtung (1) nach einem der vorangehenden Ansprüche, **dadurch gekennzeichnet, dass** das zweite Verschlussteil (3) eine Vielzahl von zweiten Magnetabschnitten (31) umfasst, die gleichmäßig voneinander beabstandet sind, wobei jeweils zwei der zweiten Magnetabschnitte (31) zwischen einander einen Zwischenraum (32) ausbilden, der ausgebildet ist, den mindestens einen ersten Magnetabschnitt (21) in der Schließstellung mindestens teilweise aufzunehmen.

## Claims

1. A closure device (1) for detachably connecting two parts together, with:
- a first closure part (2) which has at least two first magnetic portions (21) which are spaced apart from one another and form an intermediate space (22) between them, and
- a second closure part (3) which has at least one second magnetic portion (31), wherein the first closure part (2) and the second closure part (3) can be placed against each other in a closing direction (Z), such that the closure device (1) assumes a closed position in which the at least one second magnetic portion (31) is at least partially received in the intermediate space (22), wherein in the closed position, an attractive magnetic force (K1, K2), which is oriented perpendicularly to the closing direction (Z), acts between firstly the at least one second magnetic portion (31) and secondly each of the at least two first magnetic portions (21) forming the intermediate space (22),
wherein the first closure part (2) has at least one first form-fit portion (23), and the second closure part (3) has at least one second form-fit portion (33), wherein, in the closed position, the at least one first form-fit portion (23) and the at least one second form-fit portion (33) stand in form-fit engagement with each other, in order to prevent a relative movement of the closure parts (2, 3) against each other parallel to the closing direction (Z),
the closure device is **characterized in that**
the at least one first form-fit portion (23) and the at least one second form-fit portion (33) have a form-fit face (231, 331) running obliquely to the closing direction (Z), wherein, in the closed position, the form-fit faces (231, 331) engage behind each other.

2. The closure device (1) as claimed in claim 1, **characterized in that** the first closure part (2) has a plurality of first magnetic portions (21) which are evenly spaced apart, wherein in each case two first magnetic portions (21) form between them an intermediate space (22) which is configured to at least partially receive the at least one second magnetic portion (31) in the closed position.

3. The closure device (1) as claimed in any of the preceding claims, **characterized in that** on at least one of the closure parts (2, 3), at least one first guide portion (24, 34) is provided which is configured, when the closure parts (2, 3) are placed against each other, to predefine a relative movement (R2) of the closure parts (2, 3) against each other in a direction perpendicular to the closing direction (Z), in order to bring the at least one first form-fit portion (23) and the at least one second form-fit portion (33) into form-fit engagement with each other.

4. The closure device as claimed in claim 3, **characterized in that** the at least one first guide portion (24, 34) is formed by a face of the magnetic portion (21, 31) running obliquely to the closing direction (Z).

5. The closure device (1) as claimed in claim 3 or 4, **characterized in that** the at least one first guide portion (24, 34) comprises at least one first guide face (241, 341) running obliquely to the closing direction (Z).

6. The closure device (1) as claimed in any of the preceding claims, **characterized in that** the at least one first form-fit portion (23) and/or the at least one second form-fit portion (33) is formed by an undercut on the respective closure part (2, 3).

7. The closure device (1) as claimed in claim 6, **characterized in that** the first and/or second form-fit portion (23, 33), formed by an undercut on the respective closure part (2, 3), has at least one form-fit face running substantially perpendicularly to the closing direction (Z).

8. The closure device (1) as claimed in any of the preceding claims, **characterized in that** the at least one first magnetic portion (21) comprises at least one first permanent magnet (211) with a first magnetization direction (M1), and the at least one second magnetic portion (31) comprises at least one second permanent magnet (311) with a second magnetization direction (M2).

9. The closure device (1) as claimed in claim 8, **characterized in that** in the closed position of the closure device (1), the at least one first magnetic portion (21) and the at least one second magnetic portion (31) are arranged such that the first magnetization direction (M1) and the second magnetization direction (M2) run parallel to each other and are oriented substantially perpendicularly to the closing direction (Z).

10. The closure device (1) as claimed in claim 9, **characterized in that** in the closed position of the closure device (1), the at least one first magnetic portion (21) and the at least one second magnetic portion (31) are arranged behind one another in relation to the first magnetization direction (M1) and the second magnetization direction (M2).

11. The closure device (1) as claimed in any of the preceding claims, **characterized in that** at least one of the magnetic portions (21, 31) and/or at least one of the permanent magnets (211, 311) has a cross-section in the form of a non-rectangular parallelogram.

12. The closure device (1) as claimed in any of the preceding claims, **characterized in that** the first closure part (2) and the second closure part (3) are formed structurally identically apart from the respective magnetization directions (M1, M2) of the first and second permanent magnets (211, 311).

13. The closure device (1) as claimed in any of the preceding claims, **characterized in that** the second closure part (3) comprises a plurality of second magnetic portions (31) which are evenly spaced apart from each other, wherein in each case two second magnetic portions (31) form between them an intermediate space (32) which is configured to at least partially receive the at least one first magnetic portion (21) in the closed position.

## Revendications

1. Dispositif de fermeture (1) pour la liaison détachable de deux parties l'une avec l'autre, avec
- une première partie de fermeture (2) qui comporte au moins deux premières sections magnétiques (21) qui sont espacées l'une de l'autre et réalisent entre elles un espace intermédiaire (22) et
- une seconde partie de fermeture (3) qui comporte au moins une seconde section magnétique (31), dans lequel la première partie de fermeture (2) et la seconde partie de fermeture (3) peuvent être placées l'une contre l'autre le long d'un sens de fermeture (Z) de telle manière que le dispositif de fermeture (1) occupe une position de fermeture, dans laquelle l'au moins une seconde section magnétique (31) est reçue au moins partiellement par l'espace intermédiaire (22), dans lequel respectivement une force magnétique attractive (K1, K2) agit dans la position de fermeture entre l'au moins une seconde section magnétique (31) d'une part et chacune des au moins deux premières sections magnétiques (21) réalisant l'espace intermédiaire (22) d'autre part, laquelle est dirigée sensiblement perpendiculairement au sens de fermeture (Z),
dans lequel la première partie de fermeture (2) présente au moins une première section de complémentarité de formes (23) et que la seconde partie de fermeture (3) présente au moins une seconde section de complémentarité de formes (33), dans lequel dans la position de fermeture, l'au moins une première section de complémentarité de formes (23) et l'au moins une seconde section de complémentarité de formes (33) sont en prise par complémentarité de formes l'une avec l'autre afin d'empêcher un mouvement relatif dirigé parallèlement au sens de fermeture (Z) des parties de fermeture (2, 3) l'une contre l'autre, le dispositif de fermeture est **caractérisé en ce que**
l'au moins une première section de complémentarité de formes (23) et l'au moins une seconde section de complémentarité de formes (33) présentent une surface de complémentarité de formes (231, 331) s'étendant en oblique par rapport au sens de fermeture (Z), dans lequel la première surface de complémentarité de formes (231) et la seconde surface de complémentarité de formes (331) viennent en prise dans la position de fermeture l'une derrière l'autre.

2. Dispositif de fermeture (1) selon la revendication 1, **caractérisé en ce que** la première partie de fermeture (2) comporte une pluralité de premières sections magnétiques (21) qui sont espacées uniformément les unes des autres, dans lequel respectivement deux des premières sections magnétiques (21) réalisent entre elles un espace intermédiaire (22) qui est réalisé afin de recevoir au moins partiellement l'au moins une seconde section magnétique (31) dans la position de fermeture.

3. Dispositif de fermeture (1) selon l'une quelconque des revendications précédentes, **caractérisé en ce qu'**au niveau d'au moins une des parties de fermeture (2, 3), au moins une première section de guidage (24, 34) est prévue, laquelle est réalisée afin de prédéfinir lors du placement des parties de fermeture (2, 3) l'une contre l'autre un mouvement relatif (R2) dirigé perpendiculairement au sens de fermeture (Z) des parties de fermeture (2, 3) afin de mettre dans la prise de complémentarité de formes entre elles l'au moins une première section de complémentarité de formes (23) et l'au moins une seconde section de complémentaire de formes (33).

4. Dispositif de fermeture selon la revendication 3, **caractérisé en ce que** l'au moins une première section de guidage (24, 34) est formée par une surface s'étendant en oblique par rapport au sens de fermeture (Z) d'au moins une section magnétique (21, 31).

5. Dispositif de fermeture (1) selon la revendication 3 ou 4, **caractérisé en ce que** l'au moins une première section de guidage (24, 34) comporte au moins une première surface de guidage (241, 341) s'étendant en oblique par rapport au sens de fermeture (Z).

6. Dispositif de fermeture (1) selon l'une quelconque des revendications précédentes, **caractérisé en ce que** l'au moins une première section de complémentarité de formes (23) et/ou l'au moins une seconde section de complémentarité de formes (33) est réalisée par une contre-dépouille au niveau de la partie de fermeture (2, 3) respective.

7. Dispositif de fermeture (1) selon la revendication 6, **caractérisé en ce que** la première et/ou seconde section de complémentarité de formes (23, 33) réalisée par une contre-dépouille au niveau de la partie de fermeture (2, 3) respective présente au moins une surface de complémentarité de formes s'étendant sensiblement perpendiculairement au sens de fermeture (Z).

8. Dispositif de fermeture (1) selon l'une quelconque des revendications précédentes, **caractérisé en ce que** l'au moins une première section magnétique (21) comporte au moins un premier aimant permanent (211) avec un premier sens de magnétisation (M1) et que l'au moins une seconde section magnétique (31) comporte au moins un second aimant (311) avec un second sens de magnétisation (M2).

9. Dispositif de fermeture (1) selon la revendication 8, **caractérisé en ce que** l'au moins une première section magnétique (21) et l'au moins une seconde section magnétique (31) sont agencées dans la position de fermeture du dispositif de fermeture (1) de telle manière que le premier sens de magnétisation (M1) et le second sens de magnétisation (M2) s'étendent parallèlement l'un à l'autre et soient dirigés sensiblement perpendiculairement au sens de fermeture (Z).

10. Dispositif de fermeture (1) selon la revendication 9, **caractérisé en ce que** dans la position de fermeture du dispositif de fermeture (1), l'au moins une première section magnétique (21) et l'au moins une seconde section magnétique (31) sont agencées l'une derrière l'autre par rapport au premier sens de magnétisation (M1) et au second sens de magnétisation (M2).

11. Dispositif de fermeture (1) selon l'une quelconque des revendications précédentes, **caractérisé en ce qu'**au moins une des sections magnétiques (21, 31) et/ou au moins un des aimants permanents (211, 311) présente une section transversale sous la forme d'un parallélogramme non rectangulaire.

12. Dispositif de fermeture (1) selon l'une quelconque des revendications précédentes, **caractérisé en ce que** la première partie de fermeture (2) et la seconde partie de fermeture (3) sont réalisées avec la même structure à l'exception du sens de magnétisation (M1, M2) respectif des premier et second aimants permanents (211, 311).

13. Dispositif de fermeture (1) selon l'une quelconque des revendications précédentes, **caractérisé en ce que** la seconde partie de fermeture (3) comporte une pluralité de secondes sections magnétiques (31) qui sont espacées uniformément les unes des autres, dans lequel respectivement deux des secondes sections magnétiques (31) réalisent entre elles un espace intermédiaire (32) qui est réalisé afin de recevoir au moins partiellement l'au moins une première section magnétique (21) dans la position de fermeture.
